# FASCICULE DE BREVET EUROPEEN

(11) **EP 4 224 085 B1**
(45) Date de publication et mention de la délivrance du brevet: **13.11.2024**
(21) Numéro de dépôt: 23154825.6
(22) Date de dépôt: 03.02.2023
(51) Int. Cl.: F24F 13/20, E04B 1/348, E04B 1/76, E04B 1/343

(54) **COFFRAGE POUR UNE CENTRALE DE TRAITEMENT D'AIR**
SCHALUNG FÜR EINE LUFTBEHANDLUNGSANLAGE
FORMWORK FOR AN AIR TREATMENT PLANT

(30) Priorité: 03.02.2022 FR 2200958
(43) Date de publication de la demande: 09.08.2023
(73) Titulaire: Hydronic, 61400 Mortagne-au-Perche (FR)
(72) Inventeur: ROBIQUET, Gael, 72000 Le Mans (FR); LEPROVOST, Mireille, 27130 Verneuil-sur-Avre (FR); PERREE, Jérôme, 61400 Villiers-sous-Mortagne (FR); LE BORGNE, Didier, 61130 Belforêt-en-Perche (FR)
(74) Mandataire: Delaveau, Sophie

(56) Documents cités:
- EP-A1- 2 578 959
- ES-A1- 377 340
- JP-A- 2007 271 142
- JP-A- H 062 887
- US-B1- 10 590 671

## Description

L'invention s'inscrit dans le domaine des systèmes de chauffage, ventilation et climatisation dits systèmes de CVC.

L'invention porte plus particulièrement sur un coffrage pour une centrale de traitement d'air formant l'élément principal d'un tel système de CVC, lequel coffrage comprend classiquement une enveloppe et une façade d'accès à l'intérieur du coffrage reliée à l'enveloppe.

Les centrales de traitement d'air - ou CTA - sont des dispositifs assurant le traitement de l'air, en modifiant les caractéristiques d'un flux d'air entrant en fonction d'une commande. A titre d'exemple, une telle centrale de traitement air peut humidifier ou déshumidifier, purifier, chauffer ou refroidir l'air entrant. En outre, certaines centrales de traitement d'air peuvent récupérer des calories de l'air entrant.

Ainsi, la fonction des CTA est de remplacer l'air ambiant par un air purifié, au taux d'humidité idéal et à la température demandée. Il est donc crucial que des mesures d'hygiène et d'isolation thermique drastiques soient prises en compte lors de la construction de ces CTA.

Le document EP 2 578 959 A1 montre le coffrage d'une centrale de traitement d'air comprenant une enveloppe qui comporte : un plancher creux formant une façade creuse inférieure, un plafond creux formant une façade creuse supérieure, et une façade creuse latérale reliant le plafond et le plancher, et une cloison latérale d'accès à l'intérieur du coffrage, solidaire de l'enveloppe, reliée aux façades creuses inférieure et supérieure, disposée en regard de la façade creuse latérale et comprenant au moins un panneau latéral amovible, l'enveloppe comprenant en outre des moyens de solidarisation de la façade creuse latérale avec la façade creuse inférieure et/ou la façade creuse supérieure,

Un des inconvénients réside dans la structure même de l'enveloppe formant une partie du coffrage de la CTA. Cette enveloppe est réalisée avec des panneaux indépendants assemblés entre eux soit par liaison directe, soit par l'intermédiaire d'un châssis. Or, l'assemblage des panneaux nécessite souvent l'utilisation de joints en matériau polymère, qui en plus de générer des étapes supplémentaires d'installation sont souvent le siège de contamination organique qui risque de polluer l'air traité.

D'autre part les points de liaison constituent des ponts thermiques qu'il faut isoler thermiquement.

Pour pallier les différents inconvénients évoqués plus haut, l'invention a pour objet un coffrage pour centrale de traitement d'air simple à fabriquer et peu sensible aux contaminations organiques.

L'invention vise également un coffrage pour centrale de traitement d'air simple à isoler thermiquement.

À cet effet, l'invention vise un coffrage d'une centrale de traitement d'air comprenant :
- une enveloppe qui comporte
   - un plancher creux formant une façade creuse inférieure
   - un plafond creux formant une façade creuse supérieure, et
   - une façade creuse latérale reliant le plafond et le plancher, et
- une cloison latérale d'accès à l'intérieur du coffrage, solidaire de l'enveloppe, reliée aux façades creuses inférieure et supérieure, disposée en regard de la façade creuse latérale et comprenant au moins un panneau latéral amovible,
l'enveloppe comprenant en outre des moyens de solidarisation de la façade creuse latérale avec la façade creuse inférieure et/ou la façade creuse supérieure, caractérisé en ce que lesdits moyens de solidarisation s'étendent sur toute la longueur du coffrage et sont formés par une partie d'extrémité de la façade creuse latérale qui est emboitée dans une partie d'extrémité de la façade creuse inférieure et/ou dans une partie d'extrémité de la façade creuse supérieure, lesquels moyens de solidarisation entre deux façades adjacentes comprennent au moins une ouverture de communication reliant les volumes internes desdites façades adjacentes.

Le coffrage peut également comporter les caractéristiques optionnelles suivantes considérées isolément ou selon toutes les combinaisons techniques possibles :
- Au moins l'une des ouvertures de communication volumique s'étend sur toute la longueur du coffrage.
- Chaque façade creuse comprend une paroi interne et une paroi externe en vis-à-vis, en ce que chaque partie d'extrémité de la façade creuse considérée est constituée des portions d'extrémité de ses parois respectivement interne et externe, et en ce que l'emboitement de deux façades creuses adjacentes est réalisé par sertissage des portions d'extrémité des parois externes entre-elles et des parois internes entre-elles des deux façades creuses concernées.
- L'enveloppe comprend un pied longitudinal s'étendant entre la paroi interne et la paroi externe de la façade inférieure.
- Les façades creuses sont remplies d'un matériau isolant thermique qui s'étend dans les volumes internes desdites façades creuses en passant au travers de chaque ouverture de communication volumique.
- Le matériau isolant exerce une pression contre la paroi externe de la façade creuse latérale maintenant l'emboitement de ladite façade creuse latérale dans la façade creuse inférieure.
- La façade latérale d'accès comprend une pluralité de cadres longitudinalement alignés et solidarisés aux façades inférieure et supérieure, et en ce que ladite façade latérale d'accès comprend une pluralité de panneaux amovibles chacun monté pivotant dans le cadre considéré.
- Chaque cadre comprend au moins une pièce en matériau polymère recouvrant une face interne dudit cadre disposée en vis-à-vis des façades creuses supérieure et inférieure.
- Les façades inférieure et supérieure s'étendent dans deux plans sécants.

L'invention vise également une centrale de traitement d'air comprenant au moins un coffrage tel que décrit précédemment.

D'autres caractéristiques et avantages de l'invention ressortiront clairement de la description qui en est donnée ci-dessous, à titre indicatif et nullement limitatif, en référence aux figures annexées :
[Fig 1] La figure 1 représente une vue en perspective et de face du coffrage de l'invention ;
[Fig 2] La figure 2 représente une vue en perspective du coffrage de l'invention, illustrant la cloison latérale d'accès ;
[Fig 3a] La figure 3a représente une partie d'un cadre faisant partie de la cloison latérale d'accès ;
[Fig 3b] La figure 3b représente un détail d'un montant du cadre de la figure 3a ;
[Fig 4] La figure 4 représente une vue en perspective d'un détail de l'enveloppe du coffrage illustrant la liaison entre les deux façades supérieure et latérale ;
[Fig 5] La figure 5 représente une vue en perspective d'un détail de l'enveloppe du coffrage illustrant la liaison entre les deux façades inférieure et latérale.

Il est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement un mode de réalisation de l'objet de l'invention mais qu'il peut exister d'autres modes de réalisation qui répondent à la définition de l'invention.

L'invention trouve son application dans le domaine des systèmes de chauffage, ventilation et climatisation dits systèmes de CVC. Ces systèmes CVC comprennent des organes de chauffage ou de climatisation ainsi que des organes moteurs (par exemple des ventilateurs) qui permettent de faire circuler l'air traité au travers de gaines de ventilation. Par ailleurs, les organes de chauffage et/ou de climatisation et de ventilation sont logés dans un coffrage traversant 1 pour permettre la circulation de l'air traité. Autrement dit, le coffrage 1 forme un tunnel de circulation d'air.

En référence aux figures 1 et 2, le coffrage 1 présente en section une forme quadrilatérale, s'étend selon un axe longitudinal X et comprend une enveloppe 2 et une cloison latérale 6 d'accès à l'intérieur du coffrage 1.

Plus précisément, l'enveloppe 2 comprend un plancher creux 3 formant une façade creuse inférieure prévue pour reposer sur le sol, un plafond creux 4 formant une façade creuse supérieure disposée en vis-à-vis de la façade creuse inférieure 3, et une façade creuse latérale 5 reliant le plafond creux 4 et le plancher creux 3 via des moyens de solidarisation 8 qui seront décrits ci-après.

Dans une première variante de réalisation, les deux façades supérieure 4 et inférieure 3 sont parallèles entre elles, tandis que dans une seconde variante de réalisation, les deux façades supérieure 4 et inférieure 3 s'étendent dans deux plans sécants. Ainsi, le plafond 4 est incliné par rapport au plancher 3 de l'enveloppe 2, ce qui facilite l'écoulement d'eau depuis le plafond 4 lorsque le coffrage 1 est monté en extérieur.

La cloison latérale d'accès 6 est quant à elle reliée aux façades creuses inférieure 3 et supérieure 4 et est disposée en vis-à-vis de la façade creuse latérale 5. Cette cloison latérale d'accès 5 sera précisément décrite ultérieurement.

En référence à la figure 1, les façades creuses 3, 4, 5 de l'enveloppe 2 vont être décrites.

La façade creuse inférieure 3 - c'est-à-dire le plancher creux - repose sur une pluralité de longerons 30 (trois sont représenté sur la figure 1) solidaires de ladite façade inférieure 3, lesquels longerons 30 font partie du coffrage 1. Par ailleurs, le plancher creux 3 comprend une paroi externe 15 solidaire des longerons 30 et une paroi interne 12 en vis-à-vis de la paroi externe 15. Ces deux parois 12, 15, chacune formée d'au moins une plaque métallique, sont reliées entre elles et maintenues à distance par des entretoises 18 solidaires desdites parois interne 12 et externe 15. De manière à améliorer la conductivité thermique entre les parois externe 15 et interne 12, ces entretoises 18 peuvent être ajourées.

Les façade creuses supérieure 4 et latérale 5 comprennent chacune une paroi interne 13, 14 et une paroi externe 16, 17 en vis-à-vis, séparées et maintenues à distance par des entretoises (non représentées) solidaires desdites parois 13, 14, de la façade creuse supérieure 4.

Préférentiellement, la paroi interne 13, 14 de chacune des façades creuses supérieure 4 et latérale 5 comprend une pluralité de plaques métalliques juxtaposées assemblées entre elles par sertissage et clinchage de leurs parties d'extrémités respectives. La paroi externe 16, 17 de chacune des façades creuses supérieure 4 et latérale 5 est quant à elle préférentiellement formée d'une unique plaque métallique disposés en vis-à-vis de la paroi interne considérée 13, 14 et est solidarisée aux entretoises. Bien entendu, cette paroi externe 16, 17 peut être formée d'une pluralité de plaques métalliques juxtaposées assemblées entre elles par sertissage et clinchage de leurs extrémités respectives.

Enfin, les façades creuses 3, 4, 5 de l'enveloppe sont remplies d'un matériau isolant thermique (non représenté) qui s'étend dans les volumes internes des façades creuses considérées 3, 4, 5.

En référence à la figure 2 et aux figures 3a et 3b, la cloison latérale d'accès 6 dans le coffrage 1 comprend une pluralité de cadres 20 juxtaposés longitudinalement et assemblés entre eux au niveau de leurs montants transversaux adjacents 25. Plus précisément, les montants transversaux 25 en contact de deux cadres adjacents respectifs 20 sont assemblés entre eux. Les montants longitudinaux opposés 26 de chaque cadre 20 sont quant à eux solidarisées respectivement à la façade creuse supérieure 4 et à la façade creuse inférieure 3.

Chaque cadre 20 est de forme quadrilatérale et préférentiellement de forme carrée ou rectangulaire, et ses montants 25, 26 sont formés par des profilés métalliques assemblés entre eux par leurs extrémités biseautées. Par ailleurs, les montants 25, 26 de chaque cadre 20 sont recouverts par des pièces en matériau polymère 27. Plus précisément, une des faces de chaque montant 25, 26 est recouvert par un corps principal 31 de ladite pièce en matériau polymère 27. Les corps principaux 31 des pièces en matériau polymère respectives 27 viennent au contact des façades supérieure 4 et inférieure 3 de l'enveloppe 2, de manière à étanchéifier la jonction entre la cloison d'accès 6 et lesdites façades supérieure 4 et inférieure 3. En outre, l'isolation thermique à la jonction entre la cloison d'accès 6 et les façades creuses supérieure 4 et inférieure 3 est optimisée.

Chaque pièce en matériau polymère 27 comprend en outre une lèvre 28 faisant saillie du corps principal 31 et qui s'étend le long du montant 25, 26 du cadre 20 sur sa face opposée, et dont la fonction sera décrite ci-après.

Avantageusement, de manière à assurer l'étanchéité à la jonction entre les pièces polymère 27, ces dernières sont soudées entre elles ou une pièce moulée 29 recouvre les parties d'extrémités des lèvres 28 de deux pièces polymères adjacentes 27 au niveau des coins internes du cadre considéré 20.

La cloison latérale d'accès 6 comprend en outre des panneaux d'accès amovibles 7, qui sont préférentiellement montés à pivotement dans les cadres considérés 20. A l'instar des façades creuses 3 - 5 de l'enveloppe 2, ces panneaux amovibles 7 sont également creux et comprennent également une paroi interne et une paroi externe reliées entre elles et maintenues à distance par des entretoises. Ces panneaux creux 7 sont également remplis d'un matériau isolant thermiquement.

En référence à la figure 4, les moyens de solidarisation entre les façades creuses adjacentes de l'enveloppe vont maintenant êtres décrits.

Plus précisément, les moyens de solidarisation 8 assurent la solidarisation entre d'une part la façade creuse supérieure 4 et la façade creuse latérale 5, et d'autre part entre la façade creuse latérale 5 et la façade creuse inférieure 3. Ainsi dans la suite de la description, on parlera de moyens de solidarisation entre deux façades creuses adjacentes 3 - 5.

Selon l'invention, les moyens de solidarisation 8 s'étendent sur toute la longueur du coffrage 1 et sont formés par l'une des parties d'extrémité 10 de la façade creuse latérale 5 qui est emboitée dans l'une des parties d'extrémité 9 de la façade creuse supérieure 4 (représenté sur la figure 4), et/ou par la partie d'extrémité opposée de ladite façade creuse latérale qui est emboitée dans l'une des parties d'extrémité de la façade creuse inférieure (non représenté sur la figure 4).

Préférentiellement, et de manière à renforcer la liaison entre la façade creuse latérale 5 et respectivement les façades creuses inférieure 3 et supérieure 4, les moyens de solidarisation 8 comprennent des éléments de solidarisation supplémentaires 41, par exemple des vis comme cela sera précisé ci-après.

Plus précisément et comme représenté sur la figure 4, une portion d'extrémité longitudinale 22 de la paroi interne 13 de la façade creuse supérieure 4 est reliée par emboitement dans une portion d'extrémité longitudinale 21 de la paroi interne 14 de la façade creuse latérale 5, lesdites portions d'extrémité 21, 22 étant vissées ensemble pour renforcer la solidarisation entre elles. Un premier pli orthogonal 33 en direction de la paroi externe 16 de la façade supérieure 4 est ménagé dans la paroi interne 13 de la façade supérieure 4 de sorte qu'une portion de paroi interne 32 viennent en appui contre la paroi interne 14 de la façade latérale 5. Les deux parois interne 13, 14 sont au contact l'une de l'autre entre ce premier pli orthogonal 33 et l'extrémité libre de la paroi interne 14 de la façade latérale 5. Puis les deux parois interne 13 et 14 des façades respectivement supérieure 4 et latérale 5 sont repliées ensemble une première fois suivant un second pli orthogonal 34 orienté vers la paroi externe 17 de la façade latérale 5, puis une seconde et dernière fois selon un troisième pli orthogonal 35 distant du second pli orthogonal 34 et en direction de la façade inférieure 3.

Par ailleurs, une portion d'extrémité longitudinale 24 de la paroi externe 16 de la façade creuse supérieure 4 est en appui contre une portion d'extrémité longitudinale 23 de la paroi externe 17 de la façade creuse latérale 5. Un premier pli orthogonal 37 en direction de la façade inférieure 3 est ménagé dans la paroi externe 16 de la façade supérieure 4 de sorte qu'une portion de paroi externe 42 s'étende parallèlement à la paroi externe 17 de la façade latérale 5. La portion de paroi externe 42 est alors repliée en direction de la cloison latérale d'accès 6 pour former une saillie longitudinale 47 contre laquelle s'appuie la paroi externe 17. Cet appui de contact entre ladite saille 47 et la paroi externe 17 est assurée par du matériau isolant (non représenté) logé entre les paroi interne 14 et externe 17 de la façade creuse latérale 5 et qui assure une force de pression de la paroi externe 17 contre ladite saillie longitudinale 47. La portion longitudinale 23 de la paroi externe 17 est en outre repliée selon un troisième pli orthogonal 39 en direction de la cloison latérale d'accès 6, puis selon un quatrième pli orthogonal 40 en direction de la façade inférieure 3.

De la même manière et comme représenté sur la figure 5, la portion d'extrémité longitudinale opposée de la paroi interne 14 de la façade creuse latérale 5 est reliée par emboitement puis par vissage dans une portion d'extrémité longitudinale de la paroi interne 12 de la façade creuse inférieure 3, tandis que la portion d'extrémité longitudinale opposée de la paroi externe 17 de la façade creuse latérale 5 est reliée par emboitement dans une portion d'extrémité de la paroi externe 15 de la façade creuse inférieure 3.

De fait, les moyens de solidarisation 8 entre deux façades adjacentes 3-5 comprennent une ouverture longitudinale de communication volumique 11 reliant les volumes internes des façades creuses adjacentes 3-5, laquelle ouverture de communication volumique 11 s'étend sur toute la longueur du coffrage 1. La largeur de cette ouverture est supérieure à 20 millimètres, et est préférentiellement de l'ordre de 40 millimètres.

Selon l'invention, l'emboitement de la paroi externe 17 de la façade creuse latérale 5 dans la paroi externe 16 du plafond creux 4 est réalisée de la manière suivante. Une plaque de matériau isolant est placée en appui de contact contre la paroi interne 14 de la façade creuse latérale 5, puis la paroi externe 17 est emboitée entre la plaque d'isolant (non représentée) et saillie longitudinale 47. Finalement, la plaque d'isolant vient en appui contre une seconde saillie longitudinale 48 de la paroi externe 17.

De manière alternative, l'emboitement de la paroi externe 17 de la façade creuse latérale 5 dans la paroi externe 16 du plafond creux 4 est réalisée de la manière suivante. Une portion d'extrémité longitudinale 48 de la paroi externe 17 de la façade creuse latérale 5 est emboitée dans la paroi externe 15 du plancher creux 3, puis la portion d'extrémité longitudinale opposée 23 de la paroi externe 17 de la façade creuse latérale 5 vient en appui de contact contre la saillie 47 de la paroi externe 16 du plafond creux 4. Enfin, du matériau isolant est logé entre les deux parois interne 14 et externe 17 de la façade creuse latérale 5.

De manière à renforcer la structure de l'enveloppe 2 du coffrage 1 et en référence à la figure 5, ladite enveloppe comprend un pied longitudinal 43 s'étendant depuis la paroi interne 12 de la façade inférieure 3 jusqu'à la paroi externe 15 de ladite façade inférieure 3. Plus précisément, une portion d'extrémité 44 du pied longitudinal 43 est solidaire de la paroi interne 12 de la façade inférieure 3 tandis que la portion d'extrémité opposée 46 du pied longitudinal 43 est solidaire de la paroi externe 15 de la façade inférieure 3. En outre, le corps principal 45 du pied 43 s'étend dans le plan de la paroi interne 14 de la façade latérale 5, entre les deux parois interne 12 et externe 15 de la façade inférieure 3.

Par ailleurs, le corps principal 45 du pied longitudinal 43 comprend une pluralité d'ouvertures traversantes 11' de communication volumique 1 reliant les volumes internes des façades creuses inférieure 3 et latérale 5.

Les moyens de solidarisation 8 de l'invention entre les façades creuses 3-5 de l'enveloppe 2 présentent donc un double avantage.

D'une part, il n'est pas nécessaire de prévoir des moyens de liaison supplémentaire, ni d'utiliser des joints d'étanchéité entre les façades creuses 3 - 5. Le montage du coffrage 1 et son nettoyage ultérieur sont donc facilités.

D'autre part, le matériau isolant compris dans l'enveloppe 2 passe au travers des ouvertures de communication volumique 11, 11' entre les façades creuses 3 - 5, si bien qu'il n'y a pas de ponts thermiques au niveau de la jonction entre les façades creuses 3 - 5 de l'enveloppe 2. L'isolation thermique du coffrage 1 est ainsi optimisée.

## Revendications

1. Coffrage (1) d'une centrale de traitement d'air comprenant :
• une enveloppe (2) qui comporte :
• un plancher creux (3) formant une façade creuse inférieure,
• un plafond creux (4) formant une façade creuse supérieure, et
• une façade creuse latérale (5) reliant le plafond (3) et le plancher (4), et
• une cloison latérale d'accès (6) à l'intérieur du coffrage (1), solidaire de l'enveloppe (2), reliée aux façades creuses inférieure (3) et supérieure (4), disposée en regard de la façade creuse latérale (5) et comprenant au moins un panneau latéral amovible (7),
l'enveloppe (2) comprenant en outre des moyens de solidarisation (8) de la façade creuse latérale (5) avec la façade creuse inférieure (3) et/ou la façade creuse supérieure (4), lesquels moyens de solidarisation (8) s'étendent sur toute la longueur du coffrage (1) et sont formés par une partie d'extrémité (10) de la façade creuse latérale (5) qui est emboitée dans une partie d'extrémité de la façade creuse inférieure (3) et/ou dans une partie d'extrémité (9) de la façade creuse supérieure (4), **caractérisé en ce que** les moyens de solidarisation (8) entre deux façades adjacentes (3, 4, 5) comprennent au moins une ouverture de communication (11, 11') reliant les volumes internes desdites façades adjacentes (3, 4, 5).

2. Coffrage (1) selon la revendication précédente, **caractérisé en ce qu'**au moins l'une des ouvertures de communication volumique (11) s'étend sur toute la longueur du coffrage (2).

3. Coffrage (1) selon l'une quelconque des revendications précédentes, **caractérisé en ce que** chaque façade creuse (3 - 5) comprend une paroi interne (12 - 14) et une paroi externe (15 - 17) en vis-à-vis, **en ce que** chaque partie d'extrémité de la façade creuse considérée (3 - 5) est constituée des portions d'extrémité de ses parois respectivement interne (12 - 14) et externe (15 - 17), et **en ce que** l'emboitement de deux façades creuses adjacentes (3 - 5) est réalisé par sertissage des portions d'extrémité des parois externes entre-elles et des parois internes entre-elles des deux façades creuses concernées.

4. Coffrage selon la revendication précédente, **caractérisé en ce que** l'enveloppe (2) comprend un pied longitudinal (43) s'étendant entre la paroi interne (12) et la paroi externe (15) de la façade inférieure (3).

5. Coffrage (1) selon l'une quelconque des revendications précédentes, **caractérisé en ce que** les façades creuses (3 - 5) sont remplies d'un matériau isolant thermique qui s'étend dans les volumes internes desdites façades creuses (3 - 5) en passant au travers de chaque ouverture de communication volumique (11).

6. Coffrage (1) selon la revendication précédente, **caractérisé en ce que** le matériau isolant exerce une pression contre la paroi externe (17) de la façade creuse latérale (5) maintenant l'emboitement de ladite façade creuse latérale (5) dans la façade creuse inférieure (3).

7. Coffrage (1) selon l'une quelconque des revendications précédentes, **caractérisé en ce que** la façade latérale d'accès (6) comprend une pluralité de cadres (20) longitudinalement alignés et solidarisés aux façades inférieure et supérieure (3, 4), et **en ce que** ladite façade latérale d'accès (6) comprend une pluralité de panneaux amovibles (7) chacun monté pivotant dans le cadre considéré (20).

8. Coffrage (1) selon la revendication précédente, **caractérisé en ce que** chaque cadre (20) comprend au moins une pièce en matériau polymère recouvrant une face interne dudit cadre (20) disposée en vis-à-vis des façades creuses supérieure (4) et inférieure (3).

9. Coffrage (1) selon l'une quelconque des revendications précédentes, **caractérisé en ce que** les façades inférieure et supérieure (3, 4) s'étendent dans deux plans sécants.

10. Centrale de traitement d'air comprenant au moins un coffrage (1) selon l'une quelconque des revendications précédentes.

## Patentansprüche

1. Schalung (1) einer Luftaufbereitungsanlage, umfassend:
• eine Hülle (2), die Folgendes umfasst:
• einen hohlen Boden (3), der eine untere hohle Wand bildet,
• eine hohle Decke (4), die eine obere hohle Wand bildet, und
• eine seitliche hohle Wand (5), die den Boden (3) und die Decke (4) verbindet, und
• eine seitliche Zugangswand (6) im Inneren der Schalung (1), die mit der Hülle (2) fest verbunden ist, mit der unteren (3) und der oberen (4) hohlen Wand verbunden ist, gegenüber der seitlichen hohlen Wand (5) angeordnet ist und wenigstens eine abnehmbare Seitenwand (7) umfasst,
die Hülle (2) umfassend ferner Mittel zur Verbindung (8) der seitlichen hohlen Wand (5) mit der unteren hohlen Wand (3) und/oder der oberen hohlen Wand (4), wobei die Mittel zur Verbindung (8) sich über die gesamte Länge der Schalung (1) erstrecken und von einem Endteil (10) der seitlichen hohlen Wand (5) gebildet werden, der in einen Endteil der unteren hohlen Wand (3) und/oder in einen Endteil (9) der oberen hohlen Wand (4) eingepasst ist, **dadurch gekennzeichnet, dass** die Mittel zur Verbindung (8) zwischen zwei benachbarten Wänden (3, 4, 5) wenigstens eine Kommunikationsöffnung (11, 11') umfassen, die die Innenvolumina der benachbarten Wände (3, 4, 5) verbindet.

2. Schalung (1) nach dem vorhergehenden Anspruch, **dadurch gekennzeichnet, dass** sich mindestens eine der Volumen-Kommunikationsöffnungen (11) über die gesamte Länge der Hülle (2) erstreckt.

3. Schalung (1) nach einem der vorhergehenden Ansprüche, **dadurch gekennzeichnet, dass** jede hohle Wand (3-5) eine Innenwand (12-14) und eine Außenwand (15-17) umfasst, die einander gegenüberliegen, dass jeder Endteil der betroffenen hohlen Wand (3-5) aus den Endteilen seiner Innenwand (12-14) bzw. seiner Außenwand (15-17) besteht, und dass die Einpassung zweier benachbarter hohler Wände (3-5) durch Falzen der Endteile der Außenwände untereinander und der Innenwände untereinander der beiden betroffenen hohlen Wände erreicht wird.

4. Schalung nach dem vorhergehenden Anspruch, **dadurch gekennzeichnet, dass** die Hülle (2) einen Längsfuß (43) umfasst, der sich zwischen der Innenwand (12) und der Außenwand (15) der unteren Wand (3) erstreckt.

5. Schalung (1) nach einem der vorhergehenden Ansprüche, **dadurch gekennzeichnet, dass** die hohlen Wände (3-5) mit einem wärmeisolierenden Material gefüllt sind, das sich in die Innenvolumina der hohlen Wände (3-5) durch jede Volumen-Kommunikationsöffnung (11) erstreckt.

6. Schalung (1) nach dem vorhergehenden Anspruch, **dadurch gekennzeichnet, dass** das Isoliermaterial einen Druck gegen die Außenwand (17) der seitlichen hohlen Wand (5) ausübt, um die Einpassung der seitlichen hohlen Wand (5) in die untere hohle Wand (3) aufrechtzuerhalten.

7. Schalung (1) nach einem der vorhergehenden Ansprüche, **dadurch gekennzeichnet, dass** die seitliche Zugangswand (6) eine Vielzahl von in Längsrichtung ausgerichteten Rahmen (20) umfasst, die mit der unteren und oberen Wand (3, 4) verbunden sind, und dass die seitliche Zugangswand (6) eine Vielzahl von abnehmbaren Seitenwänden (7) umfasst, die jeweils schwenkbar in dem betreffenden Rahmen (20) montiert sind.

8. Schalung (1) nach dem vorhergehenden Anspruch, **dadurch gekennzeichnet, dass** jeder Rahmen (20) wenigstens ein Teil aus Polymermaterial umfasst, das eine Innenseite des Rahmens (20) bedeckt, die gegenüber der oberen (4) und unteren hohlen Wand (3) angeordnet ist.

9. Schalung (1) nach einem der vorhergehenden Ansprüche, **dadurch gekennzeichnet, dass** sich die untere und obere Wand (3, 4) in zwei sich schneidenden Ebenen erstrecken.

10. Luftaufbereitungsanlage mit mindestens einer Schalung (1) nach einem der vorhergehenden Ansprüche.

## Claims

1. A Formwork (1) of a central air-handling apparatus comprising:
• an envelope (2) which comprises:
• a hollow floor (3) forming a lower hollow facade,
• a hollow ceiling (4) forming an upper hollow facade, and
• a side hollow facade (5) connecting the ceiling (3) and the floor (4), and
• an access side wall (6) inside the formwork (1), integral with the envelope (2), connected to the lower (3) and upper (4) hollow facades, disposed facing the side hollow facade (5) and comprising at least one removable side panel (7),
the envelope (2) further comprising means for securing (8) the side hollow facade (5) to the lower hollow facade (3) and/or the upper hollow facade (4), which securing means (8) extend over the entire length of the formwork (1) and are formed by an end part (10) of the side hollow facade (5) which is snap-fitted into an end part of the lower hollow facade (3) and/or into an end part (9) of the upper hollow facade (4), wherein the securing means (8) between two adjacent facades (3, 4, 5) comprise at least one communication opening (11, 11') connecting the inner volumes of said adjacent facades (3, 4, 5).

2. The formwork (1) according to the preceding claim, wherein at least one of the volume communication openings (11) extends over the entire length of the formwork (2).

3. The formwork (1) according to any of the preceding claims, wherein each hollow facade (3 - 5) comprises an inner wall (12 - 14) and an outer wall (15 - 17) opposite one another, wherein each end portion of the hollow facade (3 - 5) considered consists of the end portions of its inner (12 - 14) and outer (15 - 17) walls respectively, and wherein the snap-fitting of two adjacent hollow facades (3 - 5) is carried out by crimping the end portions of the outer walls between them and the inner walls between them of the two hollow facades concerned.

4. The formwork according to the preceding claim, wherein the envelope (2) comprises a longitudinal leg (43) extending between the inner wall (12) and the outer wall (15) of the lower facade (3).

5. The formwork (1) according to any of the preceding claims, wherein the hollow facades (3 - 5) are filled with a thermally insulating material that extends into the inner volumes of said hollow facades (3 - 5) by passing through each volume communication opening (11).

6. The formwork (1) according to the preceding claim, wherein the insulating material exerts pressure against the outer wall (17) of the side hollow facade (5) holding snap-fitting of said side hollow facade (5) into the lower hollow facade (3).

7. The formwork (1) according to any of the preceding claims, wherein the access side facade (6) comprises a plurality of longitudinally aligned frames (20) and secured to the lower and upper facades (3, 4), and wherein said access side facade (6) comprises a plurality of removable panels (7) each pivotably mounted in the frame (20) considered.

8. The formwork (1) according to the preceding claim, wherein each frame (20) comprises at least one part made of polymeric material covering an inner face of said frame (20) disposed opposite the upper (4) and lower (3) hollow facades.

9. The formwork (1) according to any of the preceding claims, wherein the lower and upper facades (3, 4) extend in two intersecting planes.

10. A central air-handling apparatus comprising at least one formwork (1) according to any of the preceding claims.
